# FASCICULE DE BREVET EUROPEEN

(11) **EP 1 296 876 B1**
(45) Date de publication et mention de la délivrance du brevet: **22.03.2006**
(21) Numéro de dépôt: 01947549.0
(22) Date de dépôt: 20.06.2001
(51) Int. Cl.: B65D 1/00

(54) **EMBALLAGE AVEC SYSTEME DE FERMETURE PAR BANDE, PROCEDE POUR SA FABRICATION**
VERPACKUNG MIT EINEM BANDVERSCHLUSSSYSTEM UND VERFAHREN ZU DESSEN HERSTELLUNG
PACKAGE WITH STRIP CLOSURE SYSTEM, METHOD FOR MAKING SAME

(30) Priorité: 22.06.2000 FR 0008041
(43) Date de publication de la demande: 02.04.2003
(73) Titulaire: SOPLARIL S.A., 92500 Rueil Malmaison (FR)
(72) Inventeur: THOMASSET, Jacques, F-74500 Neuvecelle (FR); CAUDRON, Carine, F-94420 Le Plessis Trevise (FR); MATHIEU, Stéphane, F-80540 Fluy (FR)
(74) Mandataire: Hirsch & Associés
(86) Numéro de dépôt international: PCT/FR2001/001935
(87) Numéro de publication internationale: WO 2001/098159

(56) Documents cités:
- EP-A- 0 300 094
- FR-A- 1 436 217
- GB-A- 1 001 873
- US-A- 3 282 412
- US-A- 3 806 025
- PATENT ABSTRACTS OF JAPAN vol. 1998, no. 01, 30 janvier 1998 (1998-01-30) & JP 09 254999 A (SEISAN NIPPONSHA KK), 30 septembre 1997 (1997-09-30)

## Description

L'invention a pour objet un emballage selon le préambule de la revendication 1. L'emballage peut être sous forme d'un sachet trois soudures

On connaît déjà de nombreux emballages ou sachets plastiques, munis ou non de valve.

US 3 806 025 décrit un sac de bourrage de trou de mine destiné à être rempli de liquide non compressible. Ce sac comprend deux feuilles et deux bandes formant une valve, les bandes étant positionnées l'une au-dessus de l'autre et soudées hermétiquement. EP 300 094 décrit un contenant comprenant des parois souples et une valve. Une fois le contenant rempli, la valve se ferme et reste en position fermée sous la pression du contenu. GB 1 001 873 décrit un sac de bourrage de trou de mine en matériau thermoplastique. Ce sac comprend deux feuilles et une valve anti-retour constituée de deux feuilles. US 3 282 412 décrit un conditionnement contenant un produit destiné à être mélangé avec un deuxième produit à ajouter. Le contenant comprend deux parois flexibles extérieures et une valve à sens unique laissant simplement entrer un liquide par exemple.

GB-A-826 784 décrit un sachet qui est obtenu par pliage successif d'un film plastique. Ce film est plié une première fois le long d'une droite portant un orifice central, deux zones de soudure en V sont appliquées, puis le film est replié sur lui-même. Les trois côtés libres sont soudés, ainsi qu'une partie du quatrième côté portant le soufflet avec les soudures en V. La présence de l'ouverture au fond du soufflet, ainsi que la présence des deux soudures en V et la soudure partielle du côté de l'ouverture, permettraient un fonctionnement correct de la valve formée par l'orifice central.

FR-A-2 711 115 décrit un sachet gonflable muni d'une valve. Ce sachet est obtenu en formant deux soudures parallèles dans un film replié sur lui-même, qui est ensuite à nouveau replié sur lui-même, d'une façon similaire à celle de GB-A-826 781. Dans ce cas cependant, le film doublement replié sur lui-même est soudé de sorte à laisser les bords du film repliés accessibles de l'extérieur.

WO-A-95/23742 décrit un système complexe obtenu par pliage successif avec des étapes de soudure intermédiaires. Selon une première variante, le sachet obtenu est à double paroi. Selon un mode de réalisation, à partir de cette première variante, on peut réaliser une poche souple avec une paroi simple. Dans ce cas, le système de valve est constitué par un film rapporté, qui se perce par application d'une paille. Ce film peut être en aluminium ou en polymère. Dans un premier temps, selon ce document, on ménage un orifice par soudure selon deux lignes parallèles (entre lesquelles sera placée la paille). Cette partie est ensuite repliée sur la feuille qui est soudée le long de ses extrémités. Une autre feuille est alors ajoutée, pour former le contenant. La paille perce l'opercule, mais lorsque la paille est retirée, les deux parois sont plaquées l'une contre l'autre par la pression du fluid

Le document JP-A-09-254999 décrit un emballage selon le préambule de la revendication 1, un sachet en résine synthétique. Le sachet est constitué de deux films joints hermétiquement latéralement. Une bande est disposée parallèle à une mâchoire entre les deux films. La bande est munie partiellement d'une partie non-adhésive. Cette partie adhésive sert d'ouverture d'écoulement.

FR-A-1 436 217 décrit un procédé de fabrication d'un sachet d'emballage pour boissons. Selon ce procédé, on vide au moyen d'un chalumeau, une outre formée d'une feuille de matière synthétique thermoplastique. L'outre est fabriquée en partant d'un tube à plis latéraux tiré d'une feuille synthétique thermoplastique. Le chalumeau est introduit dans l'outre entre les plis latéraux appliqués l'un contre l'autre.

Les systèmes ci-dessus présentent cependant plusieurs inconvénients. Ils sont complexes et nécessitent un dispositif de pliage complexe. Ils ne permettent pas la prise en compte de bouchons, souvent associés à ce type de produit.

L'invention permet de remédier aux défauts des systèmes de l'art antérieur. Ainsi, l'invention fournit un emballage comportant au moins deux feuilles en regard l'une de l'autre et deux films souples disposés entre elles, chaque film souple étant soudé, respectivement, sur une partie de sa longueur à une extrémité d'une feuille par une première soudure, les films souples étant soudés entre eux et aux feuilles par des deuxièmes soudures verticales, s'étendant sensiblement sur la largeur des films, les premières soudures s'étendant sensiblement entre les deuxièmes soudures verticales, au moins un des deux films étant replié sur l'autre à l'extrémité des films, opposée aux premières soudures.

Selon une variante, les deux films sont soudés entre eux par des troisièmes soudures verticales, les troisièmes soudures verticales étant comprises entre les deuxièmes soudures verticales.

Selon une variante, les deux films sont repliés sur eux-mêmes à l'extrémité des films opposée aux premières soudures.

Selon une variante, le repli formé par le ou les films est susceptible d'être déplié par introduction d'une paille entre les films.

Selon encore une variante, le repli formé par le(s) film(s) n'est pas susceptible d'être déplié par introduction d'une paille.

Selon une autre variante, l'emballage comporte une soudure supplémentaire entre les feuilles.

Selon encore une autre variante, les films souples sont en PE, EVA, PP, OPP, PET, PA.

On peut également prévoir que les feuilles soient semi-rigides.

Selon une variante, les feuilles et les films souples présentent les caractéristiques suivantes, avec H l'épaisseur en mm et E le module équivalent du film en N.mm⁻²:

| | |
|---|---|
| Feuille : | H³E=0.1 à 50 N.mm |
| Film : | H³E=0.5.10⁻³ à 5 N.mm ; |
| avec de préférence : | |
| feuille : | H³E=0.5 à 25 N.mm |
| film : | H³E=0.05 à 1 N.mm |

avec, dans les deux cas, la relation :
H³E film < H³E.

Selon une autre variante, l'emballage est sous forme d'un sachet trois-soudures.

L'invention concerne également un procédé de fabrication d'un emballage selon l'enseignement de l'invention, comprenant les étapes suivantes :
- insertion d'un film-écran entre deux films souples, au moins un des deux films étant replié sur l'autre à une extrémité des films;
- soudure des films souples sur deux feuilles en regard l'une de l'autre, chaque film souple étant soudé, respectivement, sur une partie de sa longueur à une extrémité d'une feuille par une première soudure, un des deux films étant replié sur l'autre à l'extrémité des films opposée aux premières soudures ;
- extraction du film-écran;
- éventuellement soudure des films ensemble selon des troisièmes soudures verticales comprises entre des deuxièmes soudure verticales; et
- soudure des films et des feuilles ensemble selon des deuxièmes soudures verticales s'étendant sensiblement sur la largeur des films, les premières soudures s'étendant sensiblement entre les deuxièmes soudures verticales

Selon une variante du procédé, le film-écran est en PTFE ou en toile téflonnée.

L'invention est maintenant décrite plus en détails dans la description qui suit, et en référence aux dessins, dans lesquels :
La figure 1 représente un emballage ;
Les figures 2a et 2b représentent le fonctionnement de cet emballage ;
La figure 3 représente un procédé de fabrication de cet emballage ;
Les figures 4a et 4b représentent le remplissage de cet emballage ; Les figures 1 à 4b ne sont pas des modes de réalisation selon l'invention, mais sont utiles à la compréhension de l'invention.
Les figures 5a et 5b représentent deux variantes d'un emballage selon l'invention;
La figure 6 représente ledit emballage selon l'invention ;
La figure 6a représente une variante dudit emballage selon l'invention Les figures 7a et 7b représentent le fonctionnement dudit emballage selon l'invention ;
Les figures 8a et 8b représentent un procédé de fabrication dudit emballage selon l'invention ;
Les figures 9a et 9b représentent le remplissage dudit emballage selon l'invention ;
La figure 10 représente une variante des emballages selon l'invention.

En référence à l'éclaté de la figure 1, un sachet 1 comprend deux feuilles 2, 3 en regard l'une de l'autre. Ces feuilles sont constituées de matière classique dans l'art, notamment en matière plastique telle que PET, OPP, PA, etc.. Ces deux feuilles sont notamment semi-rigides, en ce sens qu'elles sont susceptibles d'être déformées pour accepter la dilatation du sachet tout en fournissant un maintien général au sachet. L'épaisseur de ces deux feuilles est classique dans l'art, par exemple une épaisseur comprise entre 50 et 1000 *µ*m, et de préférence entre 60 et 250 *µ*m. Entre ces feuilles 2 et 3, est disposé un film souple 4. Ce film souple est en un matériau approprié, notamment une matière plastique. Ce film 4 peut être notamment en PE, ou encore en EVA, PP, OPP, PET, PA, etc.. Ce film présente une épaisseur comprise entre 10 et 500 *µ*m, et de préférence entre 30 et 100 *µ*m.

De façon générale, ces feuilles 2 et 3 et ce film souple 4 présentent des modules et épaisseurs tels que, avec H l'épaisseur en mm et E le module équivalent du film en N.mm⁻² :

| | |
|---|---|
| feuille semi-rigide : | H³E=0.1 à 50 N.mm |
| film souple : | H³E=0.5.10⁻³ à 5 N.mm |
| de préférence : | |
| feuille semi-rigide : | H³E=0.5 à 25 N.mm |
| film souple : | H³E=0.05 à 1 N.mm |

avec, dans les deux cas, la relation :
H³E film souple < H³E feuille semi-rigide.

Ce film 4 est soudé, sur une partie de sa longueur, à une extrémité de la feuille 3 selon la soudure 5 (qui est représentée ici par des hachures). Ce film est aussi soudé, sur une partie de sa largeur à la feuille 2, selon deux soudures 6a et 6b qui définissent la largeur de la valve. Ces soudures peuvent être parallèles ou non, perpendiculaires ou non à la soudure 5. Ces soudures 5 et 6a et 6b sont agencées de sorte que la soudure 5 s'étende sensiblement entre les soudures 6a et 6b, ce qui contribue à l'étanchéité. De préférence, la soudure 5 s'étend complètement entre les soudures 6a et 6b. Les soudures 6a et 6b s'étendent sensiblement sur la largeur de la bande de film 4, voire dépassent cette largeur. Ce système très simple offre les mêmes avantages que l'art antérieur, notamment WO-A-95 23742, mais sans les inconvénients des pliages et soudures successifs et nombreux.

A titre d'exemple, le film est sous forme d'une bande d'une largeur comprise entre 5 et 200 mm, et de préférence entre 10 et 50 mm. La longueur de la bande (en fait cette fois la largeur du sachet) est comprise entre 20 et 1500 mm, de préférence entre 50 et 400 mm.

Les figures 2a et 2b montrent le fonctionnement de la valve ainsi formée. Dans la figure 2a, la valve est en position ouverte (par exemple par introduction d'une paille). Le film 4 est alors en contact avec la feuille 3. Quand on relâche le système, les pressions internes (par exemple par le seul poids du contenu) viennent plaquer le film 4 sur la feuille 2 avec laquelle il est soudé selon les soudures 6a et 6b. Ainsi, on obtient l'étanchéité. La figure 2b illustre ce cas; il s'agit d'une coupe selon la soudure 6b afin de mieux indiquer le phénomène. Les flèches indiquent la poussée opérée par exemple par un fluide dans le sachet.

La figure 3 représente, en coupe, et illustre un schéma de fabrication du sachet de la figure 1. La fabrication fait emploi d'un film-écran qui permet une soudure sélective du film souple 4, soit sur la feuille 2, soit sur la feuille 3. Dans un premier temps, on soude le film 4 sous forme d'une bande sur la feuille 3 selon une soudure 5. Ensuite, on introduit un film 7 formant écran entre la bande de film 4 et la feuille 3. On vient ensuite apposer la feuille 2 sur la structure précédente, et on place le tout entre deux mâchoires d'une machine à souder ou barrettes de soudure. L'une d'entre elles, la mâchoire 8a est par exemple à la température ambiante tandis que la mâchoire 8b est à une température suffisante pour souder le film 4 à la feuille 2 selon les soudures 6a et 6b. Il est également possible d'avoir une barrette chauffée sur une contre-partie en silicone. Il est également possible que les deux mâchoires soient à la température de soudure, en fonction du film et de la cadence. A titre d'exemple, la température de soudure peut être comprise entre 130 et 250°C, en fonction du matériau à souder. Une fois la soudure effectuée, on retire le film écran 7. On obtient ainsi le système de fermeture représenté à la figure 1. Ce film 7 formant écran est en un matériau sensiblement insensible à la chaleur et qui n'adhère pas sur le film à la température de soudure. Il peut être par exemple en PTFE, ou en un autre matériau, tel que de la toile téflonnée. On pourrait aussi avoir une séquence inverse avec formation des soudures 6a et 6b, insertion d'une feuille 7 entre ces soudures, puis formation de la soudure 5.

Le système de fermeture représenté à la figure 1 (et dénommé de type I dans ce qui suit) peut être adapté à moindre coût sur des sachets existants. Ces sachets sont les sachets classiques, tel que "Doypack", sachet 3-soudures, etc. On pourra se référer, par exemple à la demande FR 9 811 622, au brevet US-A-3 380 646 ainsi qu'au certificat d'addition au brevet FR-A-1 327 875. Le système de fermeture peut être placé au centre ou sur un côté du sachet, selon la convenance. Dans une grande partie des cas, une paille ou tout autre instrument similaire sera fourni avec le sachet. Cette paille, insérée entre les feuilles 2 et 3, est guidée jusqu'au système décrit, écarte les feuilles 2 et 3 au niveau de la soudure 5, et se positionne naturellement entre les soudures 6a et 6b. Lorsque la paille est retirée, les parois formées d'une part du film 4 et d'autre part de la feuille 2, sont plaquées l'une sur l'autre. On obtient ainsi une étanchéité.

Ce système peut aussi comprendre, en tant que film 4 (ou éventuellement en tant que feuille 2), un film repositionnable. De tels films sont connus et comprennent un film support 4a, une couche d'adhésif 4b et une couche soudante 4c. la couche soudante est soudée, selon un cordon, sur la feuille 2 lui faisant face (ou sur une couche soudante apposée sur ladite feuille 2). Lors de la déchirure, la bande correspondant à la partie soudée est solidaire de la feuille 2, ce qui découvre l'adhésif. On peut alors, après que la paille a été retirée, appliquer une pression pour refermer complètement le système.

De tels films repositionnables sont décrits par exemple dans WO-A-9719867. On peut aussi utiliser, non plus un film repositionnable, mais un film pelable. De tels films sont connus et, à la différence des films précédents, ne comprennent pas de couche d'adhésif permanent, mais une couche intermédiaire 4d. Ces films assurent, comme précédemment, l'intégrité du sachet avant percement par paille, mais ils ne sont pas repositionnables. Dans ces deux cas, on peut souder la bande de film 4 sur la feuille 2 selon une soudure 6c supplémentaire, située entre les soudures 6a et 6b, à l'extrémité inférieure de celles-ci (la soudure 5 étant à l'extrémité supérieure). Cette soudure 6c peut s'effectuer en même temps que les soudures 6a et 6b, ou ultérieurement, selon les techniques classiques indiquées dans les documents de l'art antérieur visés plus haut.

Le sachet muni du système d'ouverture de type I se remplit de façon classique, comme illustré sur les figures 4a et 4b (le système de fermeture étant sur un côté du sachet). La soudure 5 s'étend, tel que représenté, sur la totalité de la longueur de la feuille 3 (mais on pourrait n'avoir de soudure 5 que sur la partie entre les soudures 6a et 6b). Dans la mesure où le film 4 n'est soudé à la feuille 2 qu'au niveau des soudures 6a et 6b, il y a donc un espace entre ce film 4 et la feuille 2 sur la zone comprise entre la soudure 6a et le reste du sachet. On a donc une zone de remplissage représentée par la flèche. Une fois le remplissage effectué, on vient souder selon la soudure 9 qui s'étend de la soudure 6a à l'extrémité du sachet, comme représenté à la figure 4b. Cette soudure soude ensemble les feuilles 2 et 3 et le film 4.

Les figures 5a et 5b représentent, en coupe, l'emballage selon l'invention. Dans cet emballage, le film 4 est remplacé par deux films 10a et 10b. Chaque film 10a et 10b est soudé sur les feuilles 2 et 3, respectivement, selon des soudures 11a et 11b (équivalentes à la soudure 5 selon l'emballage du type I). Dans la figure 5a, le film 10a n'est pas replié, tandis qu'il est replié dans la figure 5b. Ces deux nouveaux types sont dénommés respectivement type IIa et type IIb.

La figure 6 représente une vue à l'état fermé de ces seconds emballages. On note la présence de deux soudures verticales 12a et 12b, qui soudent ensemble les deux feuilles 2 et 3 ainsi que les films 10a et 10b. Ces soudures 12a et 12b peuvent être parallèles ou non, perpendiculaires ou non aux soudures 11a et 11ab. Ces soudures 11a et 11b s'étendent sensiblement entre les soudures 12a et 12b; de préférence, les soudures 11a et 11b s'étendent complètement entre les soudures 12a et 12b. Les soudures 12a et 12b s'étendent sensiblement sur la largeur des bandes de film 10a et 10b, voire dépassent cette largeur. La valve définie par les soudures 12a et 12b est alors sensiblement étanche.

La figure 6a représente une vue à l'état fermé d'une variante de ces emballages (dans lequel on n'a pas représenté les soudures 11a et 11b, et dans lequel on a par contre représenté tous les films et feuilles). On note la présence de deux soudures verticales 12'a et 12'b, qui soudent ensemble les films 10a et 10b, dans leur position non-pliée. Ces soudures 12'a et 12'b sont comprise entre les soudures 12a et 12b, qui elles soudent ensemble les feuilles 2 et 3, et les films 10a et 10b, cette fois en position pliée. Cette variante permet de faciliter l'ouverture en augmentant la largeur de blocage du pli; on obtient ainsi une plus grande souplesse sur la hauteur du pli. Les soudures 11a et 11b s'étendent de même ici complètement entre les soudures 12a et 12b. La position des soudures 12'a et 12'b par rapport aux soudures 12a et 12b peut varier dans de grandes mesures. En général, l'écartement entre ces soudures 12'a et 12'b représentera entre 5 et 50%, de préférence entre 10 et 35%, de l'écartement entre les soudures 12a et 12b. La valve définie par les soudures 12'a et 12'b est ici aussi sensiblement étanche. Les autres caractéristiques décrites en référence à la figure 6 s'appliquent mutatis mutandis.

Le fonctionnement de la valve est mieux expliqué en référence aux figures 7a et 7b (avec par exemple le type IIa, première variante -i.e. sans les soudures 12'a et 12'b-). La figure 7a montre la valve fermée, un repli du film 10b recouvrant le film 10a et assurant l'étanchéité. L'introduction par exemple d'une paille entre les feuilles 2 et 3 provoque l'écartement des films 10a et 10b et on obtient l'ouverture de la valve telle que représenté à la figure 7b. Lorsque la paille est retirée, les films 10a et 10b reprennent leur position initiale et la valve est à nouveau fermée. La paille (ou tout autre dispositif équivalent tel qu'un bouchon ou un entonnoir) peut être présente lorsque le sachet est vide. On le remplit alors, puis on retire la paille, ce qui ferme le sachet. Ce système est particulièrement adapté lorsque le(s) repli(s) du (des) film(s) 10a et 10b s'étendent sur une grande partie de la largeur (en tenant compte de l'écartement des soudures). Dans ce cas, il est difficile pour l'utilisateur d'écarter les films 10a et 10b de par le pli; la livraison du sachet vide -en position ouverte- avec la paille (ou tout autre dispositif) en fait une "poubelle" ou sachet à rebus qui est très étanche une fois la paille retirée. Cette dernière variante est particulièrement adaptée pour les produits dangereux tels que: huile de friture, huile de vidange, solvants, résidus et boues industrielles.

Ainsi, on obtient, selon la configuration choisie, un fonctionnement réversible ou irréversible. Dans le cas du fonctionnement réversible, avec des cycles ouverture/fermeture, on a un écartement entre les soudures 12a (resp. 12'a) et 12b (resp. 12'b) grand devant la hauteur du pli. Dans le cas du fonctionnement irréversible, le sachet étant livré ouvert, avec seule la fermeture possible, on a un écartement entre les soudures 12a (resp. 12'a) et 12b (resp. 12'b) petit devant la hauteur du pli. Le choix des dimensions respectives est à la portée de l'homme du métier.

Les caractéristiques des films (épaisseur, etc.) sont sensiblement les mêmes que pour le type I. Le (s) repli (s) représente(nt), en % de l'écartement des soudures 12a (resp. 12'a) et 12b (resp. 12'b), entre 5% et 50%. Si on souhaite une ouverture par une paille, le(s) repli(s) représente(nt) en général de 5 à 25%. Si on souhaite que l'ouverture ne puisse pas se faire, le(s) repli(s) représente(nt) en général, de 25 à 50%.

Les figures 8a et 8b illustrent le procédé de préparation des sachets de type IIa ou IIb (on a choisi de représenter ici le type IIa, première variante). Sur la figure 8a, on voit les feuilles 2 et 3, les films 10a et 10b, ainsi qu'un film-écran 7 de même nature que celui utilisé pour la fabrication du sachet de type I. Des barrettes de soudure 13a et 13b chauffées à la température de soudure sont appliquées afin d'obtenir les soudures 11a et 11b. Le film-écran 7 est retiré, puis comme représenté à la figure 8b, des barrettes de soudure verticales 14a et 41b, chauffées à la température de soudure des feuilles 2 et 3 et des films 10a et 10b sont appliquées pour obtenir les soudures 12a et 12b. Tout autre dispositif de soudure du type barrette/contre-partie est aussi utilisable.

Dans le cas de la seconde variante, le procédé comprend de plus l'étape des soudures 12'a et 12'b. Dans un tel cas, il est possible d'écarter les feuilles 2 et 3 des films 10a et 10b pour procéder à la soudure. On peut aussi replier les feuilles 2 et 3 sur elles-mêmes, pour libérer complètement les films 10a et 10b qu'il est alors très aisé de souder entre eux.

Les figures 9a et 9b montrent la zone de remplissage. Le système de fermeture est représenté sur un côté du sachet. Les soudures 11a et 11b d'une part, et 12a et 12b d'autre part, sont déjà apposées. Sur la figure 9a, on a représenté l'espace ménagé libre entre le film 10a et la feuille 2, qui permet le remplissage schématisé par la flèche. Une fois le remplissage effectué, on vient souder la soudure 15 qui s'étend à partir de la soudure 12a jusqu'au bord du sachet, comme représenté à la figure 9b. Cette soudure soude ensemble les feuilles 2 et 3 et les films 10a et 10b.

La figure 10 représente un emballage du type IIa/IIb. Dans cet emballage, les feuilles 2 et 3 sont de plus soudées selon une ligne supplémentaire 27, apposée sur une extension des feuilles 2 et 3. Une ligne de fragilisation ou un simple marquage 28 peut être apposé sous la soudure 27 afin d'inciter l'utilisateur à découper le sachet selon ce marquage. La soudure supplémentaire assure une étanchéité totale.

L'emballage, par ses variantes IIa/IIb offre donc de nombreux avantages, par l'association de deux feuilles 2 et 3 semi-rigides formant le corps du sachet et deux films souples 10a,10b. Les caractéristiques des feuilles et films sont identiques à celle de l'emballage de type I et la description donnée en référence à la figure 1 s'applique mutatis mutandis Il en va de même des autres caractéristiques (largeur, longueur, conditions de mise en oeuvre, conditions de soudure, etc.) lorsqu'elles ne sont pas précisées spécifiquement dans un exemple d'emballage.

Le sachet est :
- étanche
   - par soudure
   - par contact film/film
   - par pliage des films
   - par contact film/bouchon rapporté
   - par système ZIP lock (deux profilés, en général extrudés, qui coopèrent par emboîtement l'un dans l'autre)
   - par film pelable/repositionnable (type I)
- ouvrable et refermable
   - par fonctionnement mécanique du système d'étanchéité (type I, II)
- inviolable
   - soudure
      - film/feuille ou
      - feuille/feuille.

Le sachet présente aussi l'avantage d'être plat (avant remplissage), ce qui facilite la manutention, diminue les volumes de conditionnement des sachets.

Le sachet présente une épaisseur globale en général inférieure à 2 mm, de préférence inférieure à 500 *µ*m.

Les sachets sont appropriés dans tous les domaines techniques, notamment alimentaire, chimie, détergents, cosmétique; et ce pour des liquides, des poudres, des granulés ou des solides de petites tailles (par exemple des bonbons). Comme il a été indiqué plus haut, le sachet peut être à usage unique comme "poubelle".

Enfin, on notera que les feuilles et films peuvent comprendre les additifs classiques, et être constitués de plusieurs couches, comme il est connu dans l'art. Ainsi, les films ou feuilles peuvent comprendre plusieurs couches, dont l'une est soudable.

L'invention n'est pas limitée aux modes de réalisation représentées mais est susceptible de nombreuses améliorations aisément accessibles à l'homme de l'art, sans sortir de son cadre tel que défini par les revendications annexées.

## Revendications

1. Emballage comportant au moins deux feuilles (2,3) en regard l'une de l'autre et deux films souples (10a, 10b) disposés entre elles, **caractérisé en ce que**, chaque film souple (10a, 10b) est soudé, respectivement, sur une partie de sa longueur à une extrémité d'une feuille (2, 3) par une première soudure (11a, 11b), les films souples (10a, 10b) étant soudés entre eux et aux feuilles (2, 3) par des deuxièmes soudures (12a, 12b) verticales, s'étendant sensiblement sur la largeur des films (10a, 10b), les premières soudures (11a, 11b) s'étendant sensiblement entre les deuxièmes soudures (12a, 12b) verticales, et **en ce que** au moins un des deux films est replié sur l'autre à l'extrémité des films, opposée aux premières soudures (11a, 11b).

2. Emballage selon la revendication 1, les deux films étant soudés entre eux par des troisièmes soudures (12'a, 12'b) verticales, les troisièmes soudures (12'a, 12'b) verticales étant comprises entre les deuxièmes soudures (12a, 12b) verticales.

3. Emballage selon l'une quelconque des revendications 1 ou 2, les deux films étant repliés sur eux-mêmes à l'extrémité des films opposée aux premières soudures (11a, 11b).

4. Emballage selon l'une quelconque des revendications 1 à 3, dans lequel le repli formé par le(s) film(s) est susceptible d'être déplié par introduction d'une paille entre les films (10a, 10b).

5. Emballage selon l'une quelconque des revendications 1 à 3, dans lequel le repli formé par le(s) film(s) n'est pas susceptible d'être déplié par introduction d'une paille.

6. Emballage selon l'une quelconque des revendications 1 à 5, comportant une soudure supplémentaire (15) entre les feuilles (2, 3).

7. Emballage selon l'une quelconque des revendications 1 à 6, dans lequel les films souples sont en PE, EVA, PP, OPP, PET, PA.

8. Emballage selon l'une quelconque des revendications 1 à 7, dans lequel les feuilles (2, 3) sont semi-rigides.

9. Emballage selon l'une quelconque des revendications 1 à 6, dans lequel les feuilles (2, 3) et les films souples (10a, 10b) présentent les caractéristiques suivantes, avec H l'épaisseur en mm et E le module équivalent du film en N.mm⁻² :
| | |
|---|---|
| feuille (2, 3) : | H³E=0.1 à 50 N.mm |
| film (10a, 10b) : | H³E=0.5-10⁻³ à 5 N.mm; |
| avec de préférence : | |
| feuille (2, 3) : | H³E=0.5 à 25 N.mm |
| film (10a, 10b) : | H³E=0.05 à 1 N-mm |
avec, dans les deux cas, la relation :
H³E film (10a, 10b) < H³E feuille (2, 3).

10. Emballage selon l'une quelconque des revendications 1 à 9, sous forme d'un sachet trois-soudures.

11. Procédé de fabrication d'un emballage selon l'une quelconque des revendications 1 à 10, comprenant les étapes suivantes :
- insertion d'un film-écran (7) entre deux films souples (10a, 10b), au moins un des deux films étant replié sur l'autre à une extrémité des films;
- soudure des films souples (10a, 10b) sur deux feuilles (2, 3) en regard l'une de l'autre, chaque film souple (10a, 10b) étant soudé, respectivement, sur une partie de sa longueur à une extrémité d'une feuille (2, 3) par une première soudure (11a, 11b), un des deux films étant replié sur l'autre à l'extrémité des films opposée aux premières soudures ;
- extraction du film-écran (7) ;
- éventuellement soudure des films (10a, 10b) ensemble selon des troisièmes soudures (12'a, 12'b) verticales comprises entre des deuxièmes soudure (12a, 12b) verticales; et
- soudure des films (10a, 10b) et des feuilles (2, 3) ensemble selon des deuxièmes soudures (12a, 12b) verticales s'étendant sensiblement sur la largeur des films (10a, 10b), les premières soudures (11a, 11b) s'étendant sensiblement entre les deuxièmes soudures (12a, 12b) verticales.

12. Procédé selon la revendication 11, dans lequel le film-écran (7) est en PTFE ou en toile téflonnée.

## Claims

1. A package comprising at least two sheets (2, 3) facing each other and two flexible films (10a, 10b) placed between them, **characterized in that** each flexible film (10a, 10b) is welded, respectively, over a portion of its length to an end of a sheet (2, 3) by a first weld (11a, 11b), the flexible films (10a, 10b) being welded together and to the sheets (2, 3) by vertical second welds (12a, 12b) extending substantially over the width of the films (10a, 10b), the first welds (11a, 11b) extending substantially between the vertical second welds (12a, 12b), and **in that** at least at least one of the two films being folded over the other at that end of the films on the opposite side to the first welds (11a, 11b).

2. The package according to Claim 1, the two films being welded together by vertical third welds (12'a, 12'b), the vertical third welds (12'a, 12'b) being comprised between the second vertical welds (12a, 12b).

3. The package according to any one of Claims 1 to 2, the two films being folded over on themselves at that end of the films on the opposite side to the welds (11a, 11b).

4. The package according to any one of Claims 1 to 3, in which the fold formed by the film(s) is adapted to be unfolded by inserting a straw between the films (10a, 10b).

5. The package according to any one of Claims 1 to 3, in which the fold formed by the film(s) is not adapted to be unfolded by inserting a straw.

6. The package according to any one of Claims 1 to 5, having an additional weld (15) between the sheets (2, 3).

7. The package according to any one of Claims I to 6, in which the flexible film is made ofPE, EVA, PP, OPP, PET or PA.

8. The package according to any one of Claims I to 7, in which the sheets (2, 3) are semi-rigid.

9. The package according to any one of Claims 1 to 8, in which the sheets (2, 3) and the flexible film (10a, 10b) have the following characteristics, where H is the thickness in mm and E is the equivalent modulus of the film in N.mm⁻² :
| | |
|---|---|
| sheet (2, 3): | H³E = 0.1 to 50 N.mm; |
| film (10a, 10b; 16): | H³E = 0.5 × 10⁻³ to 5 N.mm; |
| with preferably: | |
| sheet (2, 3): | H³E = 0.5 to 25 N.mm; |
| film (10a, 10b; 16): | H³E = 0.05 to 1 N.mm; |
| with, in both cases, the relationship: | |
| film (10a, 10b; 16) | H³E < sheet (2, 3) H³E. |

10. The package according to any one of Claims 1 to 9, in the form of a Doypack® or three-weld bag.

11. A method for manufacturing a package according to any one of Claims 1 to 10, comprising the following steps:
- insertion of a screen-film (7) between two flexible films (10a, 10b), at least one of the two films being folded back on the other at an end of the films;
- welding of the flexible films (10a, 10b) onto two sheets (2, 3) facing each other, each flexible film being welded respectively over a portion of its length to an end of a sheet (2, 3) along a first weld (11 a, 11b), one of the two films being folded back onto the other at the opposing ends of the films to the first welds;
- extraction of the screen-film (7);
- optionally, welding of the films (10a, 10b) together along third vertical welds (12'a, 12'b) comprised between the second vertical welds (12a, 12b); and
- welding of the films (10a, 10b) and the sheets (2, 3) together along the second vertical welds (12a, 12b) extending substantially over the width of the films (10a, 10b), the first welds (11a, 11b) extending substantially between the second vertical welds (12a, 12b).

12. The method according to claim 11, in which the screen-film (7) is made of PTFE or of Teflon®-coated fabric.

## Patentansprüche

1. Verpackung umfassend mindestens zwei einander zugewandte erste Folien (2, 3) und zwei zwischen diesen angeordnete biegsame zweite Folien (10a, 10b), **dadurch gekennzeichnet, dass** jede biegsame zweite Folie (10a, 10b) jeweils über einen Abschnitt ihrer Länge mit einem Ende einer ersten Folie (2, 3) durch eine erste Schweißnaht (11a, 11b) verschweißt ist, wobei die biegsamen zweiten Folien (10a, 10b) miteinander und mit den ersten Folien (2, 3) durch vertikale zweite Schweißnähte (12a, 12b), welche sich im Wesentlichen über die Breite der zweiten Folien (10a, 10b) erstrecken, verschweißt sind, wobei sich die ersten Schweißnähte (11a, 11b) im Wesentlichen zwischen den vertikalen zweiten Schweißnähten (12a, 12b) erstrecken, und dass zumindest eine der zwei zweiten Folien um die andere an dem den ersten Schweißnähten (11a, 11b) gegenüberliegenden Ende der zweiten Folien zurückgebogen ist.

2. Verpackung nach Anspruch 1, wobei die zwei zweiten Folien miteinander durch vertikale dritte Schweißnähte (12'a, 12'b) miteinander verschweißt sind, wobei die vertikalen dritten Schweißnähte (12'a, 12'b) zwischen den vertikalen zweiten Schweißnähten (12a, 12b) enthalten sind.

3. Verpackung nach einem der Ansprüche 1 oder 2, wobei die zwei zweiten Folien an dem den ersten Schweißnähten (11a, 11b) gegenüberliegenden Ende der zweiten Folien auf sich selbst zurückgebogen sind.

4. Verpackung nach einem der Ansprüche 1-3, bei welcher die durch die zweite(n) Folie(n) gebildete Zurückbiegung geeignet ist, durch Einführung eines Trinkhalms zwischen die zweiten Folien (10a, 10b) aufgebogen zu werden.

5. Verpackung nach einem der Ansprüche 1-3, bei welcher die durch die zweiten(n) Folie(n) gebildete Zurückbiegung nicht geeignet ist, durch Einführung eines Trinkhalms aufgebogen zu werden.

6. Verpackung nach einem der Ansprüche 1-5, umfassend eine ergänzende Schweißnaht (15) zwischen den zweiten Folien (2, 3) .

7. Verpackung nach einem der Ansprüche 1-6, bei welcher die biegsamen zweiten Folien aus PE, EVA, PP, OPP, PET, PA sind.

8. Verpackung nach einem der Ansprüche 1-7, bei welcher die ersten Folien (2, 3) halbsteif sind.

9. Verpackung nach einem der Ansprüche 1-8, bei welcher die ersten Folien (2, 3) und die biegsamen zweiten Folien (10a, 10b) die folgenden Eigenschaften aufweisen, wobei H die Dicke in mm und E der Äquivalentmodul der Folie in N·mm⁻² ist:
| | |
|---|---|
| erste Folie (2, 3): | H³E=0,1 bis 50 N·mm |
| zweite Folie (10a, 10b): | H³E=0,5·10⁻³ bis 5 N·mm, |
| bevorzugt: | |
| erste Folie (2, 3): | H³E= 0,5 bis 25 N·mm, |
| zweite Folie (10a, 10b): | H³E=0, 05 bis 1 N·mm, |
wobei in beiden Fällen die Beziehung gilt:
H³E zweite Folie (10a, 10b) < H³E erste Folie (2, 3).

10. Verpackung nach einem der Ansprüche 1-9 in Form eines dreinahtigen Beutels.

11. Verfahren zur Herstellung einer Verpackung nach einem der Ansprüche 1-10, umfassend die folgenden Schritte:
- Einsetzen einer Folienabschirmung (7) zwischen zwei biegsame zweite Folien (10a, 10b), wobei mindestens eine der zwei zweiten Folien um die andere an einem Ende der zweiten Folien zurückgebogen wird,
- Verschweißen der biegsamen zweiten Folien (10a, 10b) an zwei einander zugewandten ersten Folien (2, 3), wobei jede biegsame zweite Folie (10a, 10b) jeweils mit einem Abschnitt ihrer Länge an ein Ende einer ersten Folie (2, 3) mit einer ersten Schweißnaht (11a, 11b) geschweißt wird, wobei eine der zwei zweiten Folien an den den ersten Schweißnähten gegenüberliegenden Enden der zweiten Folien um die andere zurückgebogen ist,
- Herausziehen der Folienabschirmung (7),
- gegebenenfalls Schweißen der zweiten Folien (10a, 10b) miteinander gemäß dritten vertikalen Schweißnähten (12'a, 12'b), welche zwischen vertikalen zweiten Schweißnähten (12a, 12b) enthalten sind, und
- Verschweißen der zweiten Folien (10a, 10b) und der ersten Folien (2, 3) miteinander gemäß vertikalen zweiten Schweißnähten (12a, 12b), welche sich im Wesentlichen über die Breite der zweiten Folien (10a, 10b) erstrecken, wobei sich die ersten Schweißnähte (11a, 11b) im Wesentlichen zwischen den vertikalen zweiten Schweißnähten (12a, 12b) erstrecken.

12. Verfahren nach Anspruch 11, wobei die Folienabschirmung (7) aus PTFE oder aus teflonisiertem Tuch ist.
